# EUROPÄISCHE PATENTSCHRIFT

(11) **EP 1 162 033 B1**
(45) Veröffentlichungstag und Bekanntmachung des Hinweises auf die Patenterteilung: **28.09.2005**
(21) Anmeldenummer: 01111480.8
(22) Anmeldetag: 11.05.2001
(51) Int. Cl.: B24B 57/02, B24B 9/10, B24D 5/10

(54) **Verfahren und Vorrichtung zum Schleifen der Kanten von plattenförmigen Werkstücken**
Edge grinding method and apparatus
Procédé et dispositif pour meuler les bords

(30) Priorität: 05.06.2000 DE 10027303
(43) Veröffentlichungstag der Anmeldung: 12.12.2001
(73) Patentinhaber: Benteler Maschinenbau GmbH, 33602 Bielefeld (DE)
(72) Erfinder: Korswird, Joachim, 49565 Bramsche (DE); Werner, Uwe, 32120 Enger (DE)
(74) Vertreter: Dantz, Jan Henning

(56) Entgegenhaltungen:
- WO-A-94/25222
- DE-C- 867 773
- FR-A- 2 442 695
- US-A- 5 259 148
- US-A- 5 423 717

## Beschreibung

Die Erfindung bezieht sich auf ein Verfahren zum Schleifen der Kanten von plattenförmigen, aus Glas bestehenden Werkstücken, bei dem mittels eines durch ein Förderelement zugeführten Kühlmittelstromes zumindest die Schleifstelle gekühlt wird. Die Erfindung bezieht sich ferner auf eine Vorrichtung zur Durchführung dieses Verfahrens. Solche Verfahren und Vorrichtung sind aus US 5 423 717 bekannt.

Bei den in Rede stehenden Werkstücken ist es notwendig, dass zur Entschärfung der Schnitt- bzw. Bruchkanten eine Bearbeitung durch Schleifen vorgenommen werden muss. Als Schleifmittel wird eine um eine vertikale Achse rotierend antreibbare Diamant-Schleifscheibe verwendet. Zur Erhöhung der Produktivität werden kurze Taktzeiten angestrebt, die durch entsprechend hohe Schleifgeschwindigkeiten erreicht werden sollen. Die Grenzen werden dabei jedoch durch die Kühlung der Diamant-Schleifscheibe und des Schleifgutes mittels des flüssigen Kühlmittels gesetzt.

Bei den nach den vorbekannten Verfahren arbeitenden Maschinen wird das Kühlmittel beispielsweise mittels Düsen der Schleifstelle zugeführt. Die Düsen sind so angeordnet, dass der Kühlmittelstrom tangential zur Schleifscheibe steht. Außerdem ist es bekannt, oberhalb der Schleifscheibe einen Vorratsbehälter anzuordnen, der mit einem Ringspalt oder Bohrungen versehen ist, aus dem das Kühlmittel herausfließt.

Um die Produktivität zu erhöhen, werden Umfangsgeschwindigkeiten der Schleifscheibe von 80 bis 100 Meter pro Sekunde angestrebt. Bei derartigen Geschwindigkeiten gelangt jedoch die Kühlflüssigkeit nicht mehr an die Schleifscheibe, da sich am Umfang der Schleifscheibe ein Luftpolster aufbaut. Dadurch kommt es zu Überhitzungen und somit zur Zerstörung der Schleifscheibe und auch zu Beschädigungen an den Kanten der Werkstücke. Es ist deshalb schon vorgeschlagen worden, Schleifscheiben in einer Sonderausführung zu verwenden, die mit Hohlräumen versehen sind, so dass das Kühlmittel radial durch die Schleifscheibe hindurch an die Schleifstelle geführt wird. Diese speziellen Schleifscheiben sind jedoch aufwendig und kostenintensiv. Da die Standzeit einer Schleifscheibe begrenzt ist, erhöhen sich die Produktionskosten, so dass der durch die höheren Schleifgeschwindigkeiten erreichte Kostenvorteil wieder entfällt.

Eine derartige Schleifscheibe ist aus der US 5 423 717 bekannt. Um die Umfangsgeschwindigkeit der Schleifscheibe erhöhen zu können, ist bei dieser Ausführung vorgesehen, dass in der Ebene einer auf einen Tragring aus Metall aufgesetzten ringförmigen Schleifscheibe ein Radialflügelrad angeordnet ist, welches synchron mit der ringförmigen Schleifscheibe rotiert. Sinngemäß wird bei dieser Schleifscheibe der Kühlmittelstrom zwangsgeführt, doch sind die Querschnitte der in dem Tragring und dem Schleifmittel vorgesehenen Bohrungen relativ gering, so dass die Kühlung der ringförmigen Schleifscheibe nicht ausreicht, um die Umfangsgeschwindigkeit gegenüber den davor bekannten Ausführungen zu erhöhen. Insbesondere wird nur die Umgebung der Bohrung ausreichend gekühlt und nicht die ringförmige Schleifscheibe auf ihrem gesamten Umfang. Darüber hinaus ist es unvermeidbar, dass durch den Druckaufbau ein Düseneffekt erzielt wird, der dazu führt, dass das Kühlmittel in die Umgebung einer Schleifmaschine gespritzt wird, so dass es nicht nur zu einer Verschmutzung des Werkstückes, sondern auch der Umgebung der Schleifmaschine kommt. Diese vorgeschlagene Lösung ist demzufolge nicht zufriedenstellend.

Der vorliegenden Erfindung liegt die Aufgabe zugrunde, ein Verfahren der eingangs näher beschriebenen Art vorzuschlagen, mit dem bei Verwendung der normalen, einfachen Schleifscheiben ohne Hohlräume die Umfangsgeschwindigkeiten der Schleifscheiben gegenüber den bisher bekannten Verfahren erhöht werden können, beispielsweise auf Geschwindigkeiten von 80 bis 100 Meter pro Sekunde wobei sicher gestellt sein muss, dass das Kühlmittel zumindest in die Schleifstelle gelangt, und dass darüber hinaus eine ausreichende Kühlung der Schleifscheibe gegeben ist.

Ferner soll eine konstruktiv einfache Vorrichtung zur Umsetzung des erfindungsgemäßen Verfahrens geschaffen werden.

Die verfahrenstechnisch gestellte Aufgabe wird gelöst, indem der Kühlmittelstrom direkt vor der Schleifscheibe mittels eines unterhalb der Schleifscheibe angeordnetes Flügelrad beschleunigt und/oder der Druck erhöht wird, dass die Austrittsgeschwindigkeit des Kühlmittelstromes mit der Umfangsgeschwindigkeit der Schleifscheibe übereinstimmt oder annähernd übereinstimmt, und dass der Kühlmittelstrom zumindest in Richtung der Schleifstelle geführt wird.

Da nunmehr der Kühlmittelstrom beschleunigt und/oder mit einem erhöhten Druck von unten zugeführt wird, wird das Luftpolster in die entgegengesetzte Richtung verdrängt. Dadurch wird auch eine ausreichende Kühlung bei einer erhöhten Umfangsgeschwindigkeit der Schleifscheibe erreicht. Durch das Flügelrad ist außerdem noch sichergestellt, dass stets eine ausreichende Menge von Kühlmittel zumindest der Schleifstelle zugeführt wird. Da außerdem die Austrittsgeschwindigkeit des Kühlmittelstromes mit der Umfangsgeschwindigkeit der Schleifscheibe übereinstimmt oder annähernd übereinstimmt trägt diese Maßnahme noch zur Verdrängung eines Luftpolsters bei. Dies ist auf die geringe Relativgeschwindigkeit zwischen der Schleifscheibe und dem Kühlmittelstrom zurückzuführen. Die Umfangsgeschwindigkeit der Schleifscheibe ist auf den Außendurchmesser bezogen.

Die auf die Vorrichtung gerichtete Aufgabe wird gelöst, indem direkt unterhalb der um eine vertikale Achse rotierend antreibbaren Schleifscheibe ein rotierend antreibbares Flügelrad zur Beschleunigung und/oder zur Erhöhung des Druckes des Kühlmittelstromes angeordnet ist. Dadurch wird eine konstruktiv einfache Lösung geschaffen, da das Flügelrad und die Schleifscheibe direkt nebeneinander liegen. Außerdem wird der Kühlmittelstrom sinngemäß durch das Flügelrad geführt, so dass eine bestmögliche Zufuhr des Kühlmittels zur Schleifscheibe gegeben ist. Zweckmäßigerweise ist die Schleifscheibe antriebsmäßig mit dem Flügelrad gekoppelt, so dass kein zusätzlicher Antriebsmotor notwendig wird. Es ergibt sich dann, dass die Drehachsen der Schleifscheibe und des Flügelrades zusammenfallen. Das Flügelrad ist zweckmäßigerweise ein Radialflügelrad, dem ein den Kühlmittelstrom zumindest in Richtung zur Schleifstelle umleitendes Leitelement zugeordnet ist. Dadurch besteht in einfachster Weise die Möglichkeit, dass der Kühlmittelstrom durch einen mittigen Anschlussstutzen dem Radialflügelrad zugeführt wird, und dass das Kühlmittel am äußeren Umfang austritt, so dass es durch das Leitelement in einfachster Weise der Schleifstelle zugeführt werden kann. Damit die Schleifscheibe im gesamten Umfangsbereich ständig gekühlt wird, ist vorgesehen, dass das Leitelement wannenartig ausgebildet ist, und dass der erhöhte Randbereich in Richtung zur Schleifscheibe gerichtet ist. Dieser erhöhte Rand ist bogenförmig gestaltet, zumindest beschreibt er einen Viertelkreis, vorzugsweise jedoch einen Halbkreis. In bevorzugter Ausführung stimmt der Außendurchmesser des Flügelrades mit dem Außendurchmesser der Schleifscheibe überein oder annähernd überein. Dies gilt für den Durchmesser einer noch nicht abgenutzten Schleifscheibe, da sich der Durchmesser im Laufe der Zeit verringert.

Anhand der beiliegenden Zeichnung wird die Erfindung noch näher erläutert. Es zeigt:
- Figur 1: eine nach dem erfindungsgemäßen Verfahren arbeitende Vorrichtung, rein schematisch.

Aus Gründen der vereinfachten Darstellung ist in der Figur nur die rotierend antreibbare Schleifscheibe 10, das Flügelrad 11 und eine Antriebsscheibe 13 für die nach dem Erfindungsgemäßen Verfahren arbeitende Schleifmaschine dargestellt. Die Drehachsen der Schleifscheibe 10 und des Flügelrades 11 fallen zusammen. Die Figur zeigt, dass der Außendurchmesser des Flügelrades 11 ein klein wenig größer ist als der Außendurchmesser der Schleifscheibe 10. Das Flügelrad 10 ist in nicht näher dargestellter Weise als Radialflügelrad ausgebildet, dessen Flügel 11a im gleichen Winkelabstand zueinander stehen.. Das Flügelrad 11 steht in einem geringstmöglichen Abstand zu der zugeordneten Seitenfläche der Schleifscheibe 10. Das Flügelrad 11 ist von einem Leitelement 14 umgeben, welches feststehen oder auch rotieren kann. In letzterem Falle ist es am Flügelrad 11 angesetzt oder einstükkig mit dem Flügelrad 11 ausgebildet. Im dargestellten Ausführungsbeispiel verläuft der Randbereich in einem Bogen etwa in Größe eines Halbkreises. Dadurch wird die aus dem Flügelrad 11 austretende Kühlflüssigkeit in Richtung auf die Umfangsfläche der Schleifscheibe 10 umgelenkt. Das Leitelement 14 könnte auch sinngemäß das Pumpengehäuse sein, in dem das Flügelrad 11 drehbar gelagert ist. Die Zuführung des Kühlmittels erfolgt durch einen mittigen Zufluß. Die Figur 1 zeigt ferner, dass das Leitelement 14 an einem Halter 15 angeordnet ist, der um eine horizontale Achse 16 schwenkbar ist. Die Außerbetriebsstellung ist in der Figur 1 in strichpunktierten Linien dargestellt und durch das Bezugszeichen 14' gekennzeichnet. Zum Wechseln der Schleifscheibe 10 kann diese ebenfalls aus der Lagerung herausgenommen werden, damit der Zugang gewährleistet ist. Diese Stellung ist durch das Bezugszeichen 10' gekennzeichnet.

Die Erfindung ist nicht auf das dargestellte Ausführungsbeispiel beschränkt. Wesentlich ist, dass der Schleifscheibe 10 ein Förderelement funktionell zugeordnet ist, sodass das aus dem äußeren Randbereich des Förderelementes austretende Kühlmittel eine der Umfangsgeschwindigkeit der Schleifscheibe 10 entsprechende oder annähernd entsprechende Geschwindigkeit hat und gezielt auf die Schleifstelle oder auf den gesamten Randbereich der Schleifscheibe 10 geführt wird.

## Patentansprüche

1. Verfahren zum Schleifen der Kanten von plattenförmigen, aus Glas bestehenden Werkstücken, bei dem mittels eines durch ein Förderelement zugeführten Kühlmittelstromes zumindest die Schleifstelle gekühlt wird, **dadurch gekennzeichnet, dass** der Kühlmittelstrom direkt vor der Schleifscheibe (10) mittels eines unterhalb der Schleifscheibe (10) angeordneten Flügelrades (11) beschleunigt und/oder der Druck erhöht wird, dass die Austrittsgeschwindigkeit des Kühlmittelstromes mit der Umfangsgeschwindigkeit der Schleifscheibe (10) übereinstimmt oder annähernd übereinstimmt, und dass der Kühlmittelstrom zumindest in Richtung zur Schleifstelle geführt wird.

2. Verfahren nach Anspruch 1, **dadurch gekennzeichnet, dass** der Kühlmittelstrom auf die gesamte Umfangsfläche der Schleifscheibe (10) verteilt wird.

3. Vorrichtung zur Durchführung des Verfahrens insbesondere nach Anspruch 1, **dadurch gekennzeichnet, dass** direkt unterhalb der um eine vertikale Achse rotierend antreibbaren Schleifscheibe (10) ein rotierend antreibbares Flügelrad (11) zur Beschleunigung und/oder zur Erhöhung des Druckes des Kühlmittelstromes angeordnet ist.

4. Vorrichtung nach Anspruch 3, **dadurch gekennzeichnet, dass** das Flügelrad (11) und die Schleifscheibe (10) mechanisch miteinander gekoppelt sind.

5. Vorrichtung nach Anspruch 5, **dadurch gekennzeichnet, dass** die Drehachsen der Schleifscheibe (10) und des Flügelrades (11) zusammenfallen.

6. Vorrichtung nach einem oder mehreren der vorhergehenden Ansprüche 5 bis 7, **dadurch gekennzeichnet, dass** das Flügelrad (11) ein Radialflügelrad ist, dem ein den Kühlmittelstrom zumindest in Richtung zur Schleifstelle umlaufenden Leitelement (14) zugeordnet ist.

7. Vorrichtung nach Anspruch 8, **dadurch gekennzeichnet, dass** das Leitelement (14) wannenartig ausgebildet ist, und dass der erhöhte Randbereich auf die Schleifscheibe (10) gerichtet ist.

8. Vorrichtung nach Anspruch 9, **dadurch gekennzeichnet, dass** der erhöhte Randbereich bogenförmig verläuft, und vorzugsweise einen Viertel- bis einen Halbkreis beschreibt.

9. Vorrichtung nach einem oder mehreren der vorhergehenden Ansprüche 5 bis 10, **dadurch gekennzeichnet, dass** der Außendurchmesser der Schleifscheibe (10) mit dem Außendurchmesser des Flügelrades (11) übereinstimmt oder annähernd übereinstimmt.

10. Vorrichtung nach einem oder mehreren der vorhergehenden Ansprüche 5 bis 11, **dadurch gekennzeichnet, dass** das Leitelement (14) zum Wechseln der Schleifscheibe (10) um einen horizontale Achse (16) in eine Außerbetriebsstellung (14') schwenkbar ist.

## Claims

1. Method for grinding the edges of plate-shaped workpieces which are composed of glass, in which method at least the grinding location is cooled by means of a coolant flow which is fed by a delivery element, **characterized in that** the coolant flow is accelerated directly in front of the grinding disc (10) by means of an impeller (11) which is arranged below the grinding disc (10), and/or the pressure is increased, **in that** the exit speed of the coolant flow corresponds with the circumferential speed of the grinding disc (10) or at least approximately corresponds with it, and **in that** the coolant flow is guided at least in the direction towards the grinding location.

2. Method according to Claim 1, **characterized in that** the coolant flow is distributed onto the entire circumferential surface of the grinding disc (10).

3. Apparatus for carrying out the method in particular according to Claim 1, **characterized in that** an impeller (11) which can be driven so as to rotate is arranged directly below the grinding disc (10) which can be driven so as to rotate about a vertical axis, in order to accelerate and/or to increase the pressure of the coolant flow.

4. Apparatus according to Claim 3, **characterized in that** the impeller (11) and the grinding disc (10) are coupled to one another mechanically.

5. Apparatus according to Claim 4, **characterized in that** the rotational axes of the grinding disc (10) and of the impeller (11) coincide.

6. Apparatus according to one or more of the preceding Claims 5 to 7, **characterized in that** the impeller (11) is a radial impeller which is assigned a guide element (14) which diverts the coolant flow at least in the direction towards the grinding location.

7. Apparatus according to Claim 8, **characterized in that** the guide element (14) is of trough-like configuration, and **in that** the elevated edge region is oriented towards the grinding disc (10).

8. Apparatus according to Claim 9, **characterized in that** the elevated edge region extends arcuately and preferably describes a quarter-circle to a semicircle.

9. Apparatus according to one or more of the preceding Claims 5 to 10, **characterized in that** the outer diameter of the grinding disc (10) corresponds with the outer diameter of the impeller (11) or at least approximately corresponds with it.

10. Apparatus according to one or more of the preceding Claims 5 to 11, **characterized in that**, in order to change the grinding disc (10), the guide element (14) can be pivoted into an inactive position (14') about a horizontal axis (16).

## Revendications

1. Procédé pour meuler les bords de pièces en verre, en forme de plaque, dans lequel au moins l'emplacement de meulage est refroidi au moyen d'un courant de fluide de refroidissement amené par un élément de transport, **caractérisé en ce que** le courant de fluide de refroidissement est accéléré directement devant le disque de meulage (10) au moyen d'une roue à ailettes (11) disposée au-dessous du disque de meulage (10) et/ou la pression est augmentée, **en ce que** la vitesse de sortie du courant de fluide de refroidissement coïncide avec la vitesse périphérique du disque de meulage (10) ou coïncide approximativement, et **en ce que** le courant de fluide de refroidissement est guidé au moins en direction de l'emplacement de meulage.

2. Procédé selon la revendication 1, **caractérisé en ce que** le courant de fluide de refroidissement est réparti sur toute la surface périphérique du disque de meulage (10).

3. Dispositif pour la mise en oeuvre du procédé en particulier selon la revendication 1, **caractérisé en ce que** directement au-dessous du disque de meulage (10), pouvant être entraîné en rotation autour d'un axe vertical, il est disposé une roue à ailettes (11) pouvant être entraînée en rotation pour l'accélération et/ou pour accroître la pression du courant de fluide de refroidissement.

4. Dispositif selon la revendication 3, **caractérisé en ce que** la roue à ailettes (11) et le disque de meulage (10) sont couplés mécaniquement entre eux.

5. Dispositif selon la revendication 4, **caractérisé en ce que** les axes de rotation du disque de meulage (10) et de la roue à ailettes (11) coïncident.

6. Dispositif selon une ou plusieurs des revendications 5 à 7 précédentes, **caractérisé en ce que** la roue à ailettes (11) est une roue à ailettes radiales à laquelle est associé un élément de guidage (14) faisant circuler le courant de fluide de refroidissement au moins en direction de l'emplacement de meulage.

7. Dispositif selon la revendication 8, **caractérisé en ce que** l'élément de guidage (14) est de type bac, et **en ce que** la zone de bordure surélevée est dirigée vers le disque de meulage (10).

8. Dispositif selon la revendication 9, **caractérisé en ce que** la zone de bordure surélevée s'étend en forme d'arc, et décrit de préférence d'un quart de cercle à un demi-cercle.

9. Dispositif selon une ou plusieurs des revendications 5 à 10 précédentes, **caractérisé en ce que** le diamètre extérieur du disque de meulage (10) coïncide ou coïncide approximativement avec le diamètre extérieur de la roue à ailettes (11).

10. Dispositif selon une ou plusieurs des revendications 5 à 11 précédentes, **caractérisé en ce que** l'élément de guidage (14) peut pivoter, pour changer le disque de meulage (10), autour d'un axe horizontal (16), dans une position hors service (14').
